# FASCICULE DE BREVET EUROPEEN

(11) **EP 0 585 189 B1**
(45) Date de publication et mention de la délivrance du brevet: **29.05.1996**
(21) Numéro de dépôt: 93440067.2
(22) Date de dépôt: 25.08.1993
(51) Int. Cl.: F15B 13/12

(54) **Vérin hydraulique hautes performances à contrôle du jeu**
Hydraulisches Hochleistungsstellglied mit Spielregelung
High performance hydraulic actuator with control of play

(30) Priorité: 25.08.1992 FR 9210341
(43) Date de publication de la demande: 02.03.1994
(73) Titulaire: Société des Usines QUIRI & Cie, 67300 Schiltigheim (FR)
(72) Inventeur: Neumann, Patrice, F-67120 Duppigheim (FR); Waeffler René, F-67720 HOERDT (FR)
(74) Mandataire: Metz, Paul

(56) Documents cités:
- DE-B- 1 236 877
- GB-A- 986 585
- GB-A- 1 206 068
- US-A- 2 907 304
- PATENT ABSTRACTS OF JAPAN vol. 8, no. 94 (M-293)(1581) 28 Avril 1984 & JP-A-59 009 305 (TOYOOKI) 18 Janvier 1984

## Description

L'invention se rapporte à un vérin hydraulique hautes performances à contrôle du jeu. Selon le préambule de la revendication 1 et connu du document GB-A-1 206 068.

L'invention s'applique en particulier aux vérins à simple ou à double effet destinés à une fonction d'asservissement en déplacement, vitesse ou force.

Ce type de vérin est destiné plus particulièrement à constituer des dispositifs amortisseurs pour véhicules.

De façon générale, un vérin performant doit présenter un niveau de frottement le plus faible possible. Il est donc essentiel de réduire au maximum les frottements entre les pièces en mouvement notamment au niveau des joints.

Ces joints situés à la liaison entre la tige et le cylindre sont néanmoins soumis à des efforts répétés, tant longitudinaux que transversaux, ainsi qu'à un phénomène d'usure important. Leur détérioration s'avère particulièrement rapide dans le cas des vérins travaillant à de grandes vitesses de déplacement, ou dans un environnement soumis à des vibrations, mouvements de cisaillement, variations de température, agressions diverses, etc ...

On réduit l'usure et la détérioration rapide des joints en créant un film d'huile entre les surfaces de coulissement.

La présence du film d'huile empêche, au cours du fonctionnement, le contact direct métal-métal entre les pièces en mouvement. Il améliore le coulissement du piston dans l'enveloppe cylindrique. Ce film d'huile ne doit pas être interrompu, mais demeurer stable et d'épaisseur constante.

Une difficulté résulte des efforts exercés sur la tige, notamment les efforts transversaux, qui créent des perturbations au niveau du film d'huile interposé entre les surfaces en regard de la tige et du cylindre, pouvant provoquer une usure irrégulière des surfaces, voire leur destruction dans le cas de contraintes violentes ou répétées.

Il est donc essentiel de connaître et de maîtriser le gradient de pression à tout instant et en tout point du film.

Or les fuites sont inévitables en raison de la pression de fonctionnement nécessairement élevée. Afin de compenser ces pertes, on est contraint d'apporter un complément constant en huile qui permet de maintenir les caractéristiques du film d'huile, notamment sa continuité et sa régularité.

Ainsi, sur les vérins classiques, l'augmentation de la pression d'huile provoque une dilatation du cylindre conduisant à un jeu supérieur entre le piston et le cylindre, et donc à une augmentation du débit de fuite d'huile nuisant à l'efficacité du guidage et du contrôle des mouvements du piston dans le cylindre, ainsi qu'au maintien de la régularité du film d'huile entre les surfaces de coulissement en regard.

A ces inconvénients, il faut ajouter le risque de décollement du joint qui peut être entraîné hors de son logement au cours du fonctionnement, en raison de l'augmentation du jeu entre la tige et le cylindre, avec pour résultat son extrusion et sa destruction.

Le but de l'invention est de remédier aux inconvénients des vérins hydrauliques liés aux problèmes de jeu fonctionnel, de frottements, et de fuite d'huile, de manière à réaliser un vérin performant capable de subir des contraintes importantes, consommant peu d'énergie et dans lequel les fuites sont faibles.

A cet effet, le vérin selon l'invention utilise des moyens de maintien d'un jeu fonctionnel minimal entre le piston et le cylindre en combinaison avec des moyens d'équilibrage et de régulation du film d'huile.

Ainsi, une chambre de dilatation est ménagée dans le volume intérieur du piston, cette chambre étant reliée au volume intérieur du cylindre soumis à la pression hydrostatique d'actionnement du vérin.

Des chambres d'équilibrage sont régulièrement réparties sur le pourtour de la surface extérieure du cylindre, ces chambres étant également alimentées en huile sous pression.

Ces chambres d'équilibrage sont associées à un ensemble de gorges anti-collage, de façon à définir une interface de coulissement et notamment un gradient longitudinal optimal des pressions pour un guidage hydrodynamique performant.

Les avantages du vérin selon l'invention sont notamment les suivants :
. la réduction importante du débit de fuite d'huile due au contrôle du jeu et du gradient de pression hydrostatique au sein du film d'huile ;
. le maintien d'un film d'huile régulier et constant sur la totalité des surfaces en regard, dans toutes les conditions d'utilisation ;
. l'absence de contact mécanique et donc d'usure entre le piston et le cylindre en cours de fonctionnement ;
. en conséquence, l'augmentation considérable de la durée d'utilisation sans dégradation des performances initiales.

On a ainsi la possibilité de fabriquer des vérins présentant un rapport poids/performance notablement amélioré, ainsi qu'une excellente capacité de résistance aux efforts transversaux, l'invention concernant tous types de vérins notamment les vérins à simple ou à double effet, et ceux utilisés à titre d'amortisseurs.

Les caractéristiques techniques et d'autres avantages de l'invention sont consignés dans la description qui suit, effectuée à titre d'exemple non limitatif sur un mode d'exécution en référence aux dessins accompagnants dans lesquels :
. la figure 1 est une vue en coupe longitudinale d'un vérin à simple effet selon l'invention ;
. la figure 2 est une vue en coupe longitudinale partielle d'un détail du vérin à simple effet selon l'invention au niveau des parois de coulissement en regard ;
. la figure 3 est une vue en coupe transversale du vérin selon la ligne III-III de la figure 1 ;
. la figure 4 est une vue en coupe longitudinale d'un vérin à double effet selon l'invention.

L'idée générale inventive consiste à prévoir une chambre de dilatation intérieure au piston associée à un ensemble de gorges anti-collage et de chambres périphériques extérieures spécifiques régulièrement réparties sur le pourtour en vue de réduire le jeu fonctionnel, de diminuer et de contrôler les fuites d'huile et d'améliorer le guidage.

On décrit ci-après en référence à la figure 1 un premier mode de réalisation consistant en un vérin à simple effet 1 comprenant un corps de vérin ou cylindre creux 2, présentant une cavité 3 cylindrique dans laquelle coulisse une tige 4 ou piston de vérin de forme générale également cylindrique.

L'espace délimité par une paroi de fond 5 que présente la tige 4 et par des parois latérale 6 et de fond 7 de la cavité 3 forme une chambre de pression 8. Cette chambre de pression, de volume variable en fonction de la position de la tige coulissante 4 du vérin, est alimentée en huile sous pression par un orifice d'alimentation 9 traversant la paroi latérale 6 du corps de vérin 2 contre le fond de la cavité.

La tige ou piston 4 est une tige profilée cylindrique comme mentionné. Les surfaces de coulissement en regard, c'est-à-dire la surface extérieure 10 de la tige et la surface intérieure 11 de la paroi latérale du corps de vérin, sont usinées avec précision de façon à ne laisser subsister qu'un jeu fonctionnel minimal.

La tige 4 présente au niveau de son extrémité intérieure une tête 12.

Le piston comporte, du côté de son extrémité coulissant dans le cylindre, c'est à dire au niveau de sa tête 12, une cavité formant une chambre de dilatation intérieure 13, délimitée par une paroi périmétrique 14.

Lors de la mise sous pression, cette chambre de dilatation est destinée à se remplir d'huile sous pression et à compenser la dilatation de la paroi 6 du cylindre par une dilatation équivalente de la paroi périmétrique 14 de la chambre de dilatation, de manière à maintenir le jeu fonctionnel entre la tête de la tige et le cylindre.

La chambre de dilatation pourra être réalisée, comme représenté, par une cavité de forme générale cylindrique d'axe confondu avec celui de la tige, ouverte dans le fond de celle-ci, la raideur de la paroi périmétrique 14 étant égale à celle de la paroi 6 du cylindre de façon à engendrer une dilatation identique et conjointe.

Cette chambre de dilatation 13 est donc en communication permanente avec la chambre de pression par une ouverture 15, par exemple une ouverture circulaire ménagée au niveau de l'extrémité intérieure de la tête de la tige dans la paroi de fond 5 de la tige, sur la totalité du diamètre de la chambre de dilatation.

Ainsi, les pressions exercées sur les parois de la chambre de pression 8 du cylindre et de la chambre de dilatation 13 de la tige étant égales, leurs dilatations correspondantes n'entraînent aucune augmentation du jeu fonctionnel.

D'autre part, comme mentionné, un film d'huile permanent et constant est créé et maintenu dans l'espace fonctionnel entre les surfaces de coulissement en regard.

Coopérant avec le moyen de maintien d'un jeu minimal que constitue la chambre de dilatation, il est prévu un ensemble de moyens adaptés de maintien d'un film d'huile régulier pour le guidage, l'équilibrage et le contrôle des fuites ménagés sur la surface périphérique extérieure de la tête de la tige.

Des retraits en forme de gorges périphériques annulaires telles que 16, de préférence régulièrement espacées longitudinalement, sont ménagés sur la surface de la tige.

La présence de ces gorges annulaires 16 dites gorges anti-collage a pour effet d'éliminer, en cours de fonctionnement, les surpressions locales en un point de la périphérie, ce qui amènerait la tige à se plaquer contre la partie diamétralement opposée de la paroi du cylindre, en répartissant l'huile sous pression sur l'ensemble de la périphérie.

Ces gorges anti-collage sont associées à des chambres d'équilibrage 17, également ménagées sur la surface latérale extérieure de coulissement de la tête de la tige.

Les chambres d'équilibrage sont constituées par des cavités 18, par exemple quatre cavités, de contour rectangulaire ou autre, en disposition angulaire régulière sur le pourtour de la surface. Ces cavités pourront être plus ou moins nombreuses, mais un nombre minimal de trois sera nécessaire.

Chaque chambre d'équilibrage est alimentée en huile sous pression, par exemple comme représenté, par l'intermédiaire d'un orifice de liaison 19 avec la chambre de dilatation de la tige, à travers la paroi de cette dernière.

Un gicleur 20 limiteur de débit est disposé dans cet orifice, de façon à obtenir une pression inférieure dans les chambres d'équilibrage.

Les chambres d'équilibrage forment ainsi, par la présence de l'huile sous pression, des coussins absorbants amortisseurs apportant un effet constant d'auto-centrage. Le centrage et le contrôle des efforts, notamment transversaux, exercés sur la tige de piston sont ainsi assurés en permanence.

Le gradient de pression d'huile dans le film d'huile sera fonction de la disposition longitudinale relative des gorges anti-collage et des chambres d'équilibrage telle que résultant des calculs qui s'effectuent selon les formules classiques.

De manière préférée, les chambres d'équilibrage pourront être réparties en anneau sur la surface de coulissement, les gorges anti-collage étant disposées symétriquement de part et d'autre de cet anneau.

Les fuites d'huile correspondant au jeu fonctionnel et au film d'huile contrôlé et régulé par le dispositif selon l'invention, sont évacuées à l'extrémité de sortie du corps de vérin par un ou plusieurs orifices de drainage 21 latéraux, et réintroduites dans le circuit par une boucle de recyclage avec filtrage (non représenté).

Un joint racleur 22 périphérique transversal maintenu par une bague porte-joint 23 élimine toute trace résiduelle d'huile sur la surface en mouvement de la tige. Ainsi, la partie de tige se trouvant à l'extérieur du corps du vérin en extension partielle ou totale dudit vérin n'est pas souillée par des filets ou taches d'huile.

Inversement, le racleur empêche les poussières, débris, souillures, etc, extérieurs de pénétrer entre les surfaces de coulissement.

Le vérin selon l'invention présente les caractéristiques conjointes d'une grande raideur transversale, d'un jeu minimal et d'un contrôle optimal des fuites. Ses qualités et ses avantages lui permettent de viser des utilisations dans des conditions particulièrement difficiles.

La figure 4 représente un vérin 24 à double effet, également formé d'un corps 25 de vérin et d'une tige 26 de piston coulissant dans une cavité 27 dudit corps formant ainsi une chambre de pression 28, munie, à proximité du fond, d'un orifice d'alimentation 29.

Le piston présente également une chambre de dilatation 30, dont la surface de coulissement 31 comprend un guidage adapté avec gorges anti-collage 32 et des chambres d'équilibrage 33.

Un second orifice d'alimentation 34 disposé à proximité de l'extrémité de sortie du corps de vérin assure le retour de la tige de piston. La pression de l'huile s'exerce à cet effet sur un épaulement périphérique 35 ménagé sur ladite tige.

Le coulissement de la tige est en outre assuré par un anneau de guidage 36 périphérique contenant une gorge dans laquelle se loge un joint racleur 37.

Les avantages et le fonctionnement de ce type de vérin selon l'invention sont similaires.

On notera qu'à titre de variante, l'ensemble des moyens de guidage et de contrôle du mouvement et des fuites peut être prévu dans la surface de coulissement de la paroi du cylindre au lieu de la tige.

L'invention peut également être adaptée à d'autres types ou formes de vérins hydrauliques.

Notamment, si l'invention permet de supprimer les joints entre la tige et le cylindre du vérin, elle permet également d'améliorer les caractéristiques de fonctionnement d'un vérin classique à joints, comportant en outre une chambre de dilatation et des chambres d'équilibrage selon l'invention.

Il est en outre bien entendu qu'au-delà des moyens décrits, diverses modifications évidentes et variantes simples entrent dans le cadre de la présente invention.

## Revendications

1. Vérin hydrostatique à contrôle du jeu comprenant un cylindre (2) et une tige (4) de piston comportant à son extrémité intérieur une tête (12) coulissant dans le cylindre (2) délimitant une cavité (3) ménageant une chambre de pression (8), la tête (12) de la tige (4) comportant des moyens de création et de maintien d'un film d'huile, caractérisé en ce que :
. une chambre de dilatation (13) est conformée dans la tête (12) de la tige (4), ladite chambre (13) communiquant avec la chambre de pression (8) par au moins une ouverture (15) d'alimentation ;
. les moyens de création et de maintien d'un film d'huile régulier comprennent des cavités (18) formant des chambres d'équilibrage (17) alimentées en huile sous pression, ménagées dans la surface de coulissement (10) de la tête (12) de la tige (4).

2. Vérin selon la revendication 1, caractérisé en ce que l'ouverture (15) de la chambre de dilatation (13) est ménagée sur la totalité du fond de la tête de tige.

3. Vérin selon les revendications 1 ou 2, caractérisé en ce que la chambre de dilatation (13) est de forme cylindrique.

4. Vérin selon l'une des revendications 1, 2 ou 3, caractérisé en ce que la chambre de dilatation (13) et le cylindre (2) ont des parois respectives (14,6) de raideurs sensiblement égales.

5. Vérin selon l'une quelconque des revendications précédentes, caractérisé en ce que les chambres d'équilibrage (17) sont disposées en anneau sur la surface de coulissement (10) de la tige (4).

6. Vérin selon l'une quelconque des revendications précédentes, caractérisé en ce que les cavités (18) formant les chambres d'équilibrage (17) sont de contour rectangulaire.

7. Vérin selon l'une quelconque des revendications précédentes, caractérisé en ce que les chambres d'équilibrage (17) sont alimentées à partir de la chambre de dilatation (13), chacune par l'intermédiaire d'un gicleur (20) limiteur de débit.

8. Vérin selon l'une quelconque des revendications précédentes, caractérisé en ce que des gorges (16) anti-collage sont ménagées dans la surface de coulissement (10) de la tête (12) de tige, de part et d'autre des chambres d'équilibrage (17).

9. Vérin selon la revendication 8, caractérisé en ce que les gorges (16) anti-collage sont disposées symétriquement de part et d'autre de l'emplacement des chambres d'équilibrage (17).

10. Vérin selon l'une quelconque des revendications précédentes, caractérisé en ce que les chambres d'équilibrage (17) sont ménagées, non dans la surface de coulissement (10) de la tête (12) de tige, mais dans la surface de coulissement (11) du cylindre (2).

11. Vérin selon l'une quelconque des revendications 8 à 10, caractérisé en ce que les gorges (16) anti-collage sont ménagées, non dans la surface (10) de la tête (12) de tige mais dans la surface de coulissement (11) du cylindre (2).

12. Vérin selon l'une quelconque des revendications précédentes, caractérisé en ce que ledit vérin est à simple effet.

13. Vérin selon l'une quelconque des revendications précédentes, caractérisé en ce que ledit vérin est à double effet.

## Patentansprüche

1. Hydrostatisches Stellglied mit Spielregelung mit einem Zylinder (2) und einer Kolbenstange (4) mit einem Kopf (12) an ihrem inneren Ende der in dem Zylinder (2) geführt ist, der einen eine Druckkammer (8) bildenden Hohlraum (3) begrenzt, wobei der Kopf (12) der Kolbenstange (4) Mittel zur Bildung und Aufrechterhaltung eines Ölfilms aufweist, dadurch gekennzeichnet, daß
- an dem Kopf (12) der Kolbenstange (4) eine Dilatationskammer (13) ausgebildet ist, welche mit der Druckkammer (8) über eine Versorgungsöffnung (15) kommuniziert;
- die Mittel zur Bildung und Aufrechterhaltung eines gleichmäßigen Ölfilms Ausgleichskammern (17) bildende Hohlräume (18) aufweisen, die mit Drucköl gespeist und in der Führungsfläche (10) des Kopfs (12) der Kolbenstange (4) ausgebildet sind.

2. Stellglied nach Anspruch 1, dadurch gekennzeichnet, daß die Öffnung (15) der Dilatationskammer (13) über den gesamten Boden des Kopfs der Kolbenstange ausgebildet ist.

3. Stellglied nach Anspruch 1 oder 2, dadurch gekennzeichnet, daß die Dilatationskammer (13) zylindrisch geformt ist.

4. Stellglied nach einem der Ansprüche 1 bis 3, dadurch gekennzeichnet, daß die Dilatationskammer (13) und der Zylinder (2) Wandungen (14, 6) etwa gleicher Steifigkeit aufweisen.

5. Stellglied nach einem der vorangehenden Ansprüche, dadurch gekennzeichnet, daß die Ausgleichskammern (17) ringförmig an der Führungsfläche (10) des Kopfs (12) der Kolbenstange (4) angeordnet sind.

6. Stellglied nach einem der vorangehenden Ansprüche, dadurch gekennzeichnet, daß die die Ausgleichskammern (17) bildenden Hohlräume (18) eine rechteckförmige Kontur aufweisen.

7. Stellglied nach einem der vorangehenden Ansprüche, dadurch gekennzeichnet, daß die Ausgleichskammern (17) von der Dilatationskammer (13) jeweils durch Drosseln (20), die einen Durchflußbegrenzer bilden, gespeist werden.

8. Stellglied nach einem der vorangehenden Ansprüche, dadurch gekennzeichnet, daß in der Führungsfläche (10) des Kopfs (12) der Stange beiderseits der Ausgleichskammern (17) Anti-Klebeffekt-Nuten (16) ausgebildet sind.

9. Stellglied nach Anspruch 8, dadurch gekennzeichnet, daß die Anti-Klebeffekt-Nuten (16) symmetrisch beiderseits der Ausgleichskammern (17) angeordnet sind.

10. Stellglied nach einem der vorangehenden Ansprüche, dadurch gekennzeichnet, daß die Ausgleichskammern (17) nicht an der Führungsfläche (10) des Kopfs (12) der Kolbenstange, sondern in der Führungsfläche (11) des Zylinders (2) ausgebildet sind.

11. Stellglied nach einem der Ansprüche 8 bis 10, dadurch gekennzeichnet, daß die Anti-Haft-Nuten (16) nicht in der Führungsfläche (10) des Kopfs (12) der Kolbenstange, sondern in der Führungsfläche (11) des Zylinders (2) ausgebildet sind.

12. Stellglied nach einem der vorangehenden Ansprüche, dadurch gekennzeichnet, daß es einfachwirkend ausgebildet ist.

13. Stellglied nach einem der vorangehenden Ansprüche, dadurch gekennzeichnet, daß es doppeltwirkend ausgebildet ist.

## Claims

1. Hydrostatic jack for controlling play, which comprises a cylinder (2) and a piston rod (4) comprising at its inner end a head (12) which slides in the cylinder (2) delimiting a cavity (3) which provides a pressure chamber (8), the head (12) of the rod (4) containing means for creation and maintenance of a film of oil, characterised in that:
. an expansion chamber (13) is formed in the head (12) of the rod (4), the chamber (13) communicating with the pressure chamber (8) by means of at least one supply aperture (15);
. the means for creation and maintenance of a regular film of oil comprise cavities (18) which form surge chambers (17) which are supplied with pressurised oil and are provided in the sliding surface (10) of the head (12) of the rod (4).

2. Jack according to Claim 1, characterised in that the aperture (15) of the expansion chamber (13) is provided on the entire base of the head of the rod.

3. Jack according to Claim 1 or 2, characterised in that the expansion chamber (13) has a cylindrical shape.

4. Jack according to one of Claims 1, 2 or 3, characterised in that the expansion chamber (13) and the cylinder (2) have respective walls (14,6) of substantially the same rigidity.

5. Jack according to any one of the preceding Claims, characterised in that the surge chambers (17) are disposed in a ring on the sliding surface (10) of the rod (4).

6. Jack according to any one of the preceding Claims, characterised in that the cavities (18) which form the surge chambers (17) have a rectangular shape.

7. Jack according to any one of the preceding Claims, characterised in that the surge chambers (17) are supplied from the expansion chamber (13), each by means of a flow-limiting nozzle (20).

8. Jack according to any one of the preceding Claims, characterised in that anti-adhesion grooves (16) are provided in the sliding surface (10) of the head (12) of the rod, on both sides of the surge chambers (17).

9. Jack according to Claim 8, characterised in that the anti-adhesion grooves (16) are disposed symmetrically on both sides of the location of the surge chambers (17).

10. Jack according to any one of the preceding Claims, characterised in that the surge chambers (17) are provided in the sliding surface (11) of the cylinder (2) instead of in the sliding surface (10) of the head (12) of the rod.

11. Jack according to any one of Claims 8 to 10, characterised in that the anti-adhesion grooves (16) are provided in the sliding surface (11) of the cylinder (2) instead of in the surface (10) of the head (12) of the rod.

12. Jack according to any one of the preceding Claims, characterised in that the jack is of the single acting type.

13. Jack according to any one of the preceding Claims, characterised in that the jack is of the double acting type.
